# EUROPÄISCHE PATENTSCHRIFT

(11) **EP 0 381 842 B1**
(45) Veröffentlichungstag und Bekanntmachung des Hinweises auf die Patenterteilung: **20.01.1993**
(21) Anmeldenummer: 89123178.9
(22) Anmeldetag: 14.12.1989
(51) Int. Cl.: F02F 1/40, F01P 11/04, F16L 55/132, F16L 37/00

(54) **Mehrzylindrige Brennkraftmaschine mit Einzelzylinderköpfen**
Multi-cylinder internal-combustion engine with separate cylinder heads
Moteur à combustion interne à plusieurs cylindres avec des culasses individuelles

(30) Priorität: 07.02.1989 DE 3903574
(43) Veröffentlichungstag der Anmeldung: 16.08.1990
(73) Patentinhaber: Krupp MaK Maschinenbau GmbH, 24159 Kiel (DE)
(72) Erfinder: Glaeske, Siegfried, Dipl.-Ing., D-2301 Revensdorf (DE); Häfner, Reinhard, Dipl.-Ing., D-2307 Dänisch-Nienhof (DE); Heinsohn, Hans, Dipl.-Ing., D-2307 Dänischenhagen (DE)
(74) Vertreter: Hansmann, Dierk, Dipl.-Ing.

(56) Entgegenhaltungen:
- DE-A- 1 576 725
- DE-A- 3 228 140
- FR-A- 1 306 389
- US-A- 2 735 697
- US-A- 3 618 811

## Beschreibung

Die Erfindung bezieht sich auf eine mehrzylindrige Brennkraftmaschine mit Einzelzylinderköpfen nach dem Oberbegriff des Anspruchs 1.

Bei Brennkraftmaschinen mit Einzelzylinderköpfen werden verschiedene zum Teil aggressive Medien über außenliegende Leitungen zugeführt, die elastisch verlegt sind und über Flansch- und Schraubverbindungen angeschlossen werden. Bei den erheblichen Relativbewegungen der Zylinderköpfe zueinander durch die herrschenden Gas- und Massenkräfte sowie durch Wärmeausdehnungen ist eine solche Verbindung problematisch und gewährleistet keine dauerhafte dichte Verbindung der Leitung mit den Zylinderköpfen. Außerdem sind derartige Verbindungen nicht sehr montagefreundlich und kostengünstig.

Bekannt sind Schieberohrverbindungen, insbesondere für die Weiterleitung von abzuführendem Kühlwasser bzw. von einzuführender Ladeluft. Auch sind aus der DE-OS 1576 725 Einzelzylinderköpfe für eine Brennkraftmaschine bekannt aus denen Kühlwasser in die Zylinderköpfe übertritt, wobei die Zylinderköpfe zur Weiterleitung des Kühlwassers untereinander durch innenliegende Kühlwasserleitungen verbunden sind. Diese werden durch Hülsen gebildet, welche jeweils benachbarte Kühlräume in den Zylinderköpfen zum Durchfluß von Kühlwasser miteinander verbinden.

Aufgabe der Erfindung ist es, für Einzelzylinderköpfe einer Brennkraftmaschine die Leitungsverbindungen zwischen den Zylinderköpfen sowie die Verbindungen von zu- und abführenden Leitungen montageeinfach und kostengünstig zu gestalten, wobei diese Leitungen für die Medien zur Düsenkühlung, zur Kipphebelschmierung und für das Düsenlecköl ausgelegt sind. Diese Aufgabe wird erfindungsgemäß durch die kennzeichnenden Merkmale des Anspruchs 1 gelöst. Weiter vorteilhafte Merkmale beinhalten die Unteransprüche.

Die mit der Erfindung hauptsächlich erzielten Vorteile bestehen darin, daß ein Großteil der zu- und abführenden Leitungen ohne Verschraubungen und Rohrleitungen angeschlossen werden und daß weiterhin die Zylinderköpfe selbst die Funktion der Leitungen übernehmen, so daß diese am Motor eingespart werden.

In den Zylinderköpfen sind die Leitungen durch gebohrte Kanäle für die Medien zur Düsenkühlung, zur Kipphebelschmierung und für das Düsenlecköl vorgesehen. Die Austrittsöffnungen der Bohrungen von benachbarten Zylinderköpfen werden durch ein einfach einzuschiebendes Keilelement, das eine entsprechende Durchgangsbohrung aufweist, miteinander verbunden. Dieses Element ist in der Weise ausgeführt, daß es dichtelastisch und verformungseleastisch wirkt und somit eine Relativbewegung zwischen benachbarten Zylinderköpfen aufnimmt, ohne daß Dichtprobleme auftreten könnten.

Auch sind die Keilelemente so über eine Spanneinrichtung an den Zylinderköpfen gehalten, daß sie elastisch gegenüber diesen angedrückt befestigt sind, und daß ferner Elastizitäten für jede Dichtfläche eines Mediums vorgesehen sind. Weiterhin können zwischen den verbundenen Austrittsöffnungen freie Öffnungen liegen.

Ausführungsbeispiele der Erfindung sind in der Zeichnung dargestellt und werden im folgenden näher beschrieben. Es zeigen:
Fig. 1 eine Draufsicht auf ein Keilelement zwischen zwei Zylinderköpfen, mit beispielsweise dargestellten Bohrungen im Zylinderkopf sowie einer Durchgangsbohrung im Keilelement,
Fig. 2 eine Draufsicht auf ein Keilelement mit einer elastischen Spanneinrichtung,
Fig. 3 und 4 ein Keilelement mit weiteren Ausführungen von elastischen Spanneinrichtungen,
Fig. 5 ein Keilelement mit elastischen Dichtflächen,
Fig. 6 eine Ansicht Pfeilrichtung Z der Fig. 5 gesehen,
Fig. 7 einen Schnitt nach der Linie VII-VII der Fig. 6,
Fig. 8 eine weitere Ausführung eines Keilelementes mit einer elastischen Dichthülse und einem Anschlag,
Fig. 9 eine Ansicht auf das Keilelement in Pfeilrichtung Z der Fig. 8 gesehen mit Anschlag,
Fig. 10 eine weitere Ausführung eines Keilelements mit einer durchgehenden elastischen Dichthülse,
Fig. 11 eine Ansicht auf das Keilelement in Pfeilrichtung Z der Fig. 10 gesehen,
Fig. 12 ein Keilelement bestehend aus einem elastischen, einteiligen Bauteil,
Fig. 12a eine Ansicht auf das Keilelement in Pfeilrichtung Z der Fig. 12 gesehen,
Fig. 13 eine im Zylinderkopf gehaltene elastische Dichthülse,
Fig. 14 eine weitere Ausführung eines Keilelements mit einer eingesetzten, durch eine Druckfeder beaufschlagte Dichthülse,
Fig. 15 eine Ansicht in Pfeilrichtung Z der Fig. 14 gesehen.

Zur Verbindung von mehreren als Leitungen für Medien dienende Innenbohrungen 1, 2, 3 und 4 von benachbarten Zylinderköpfen 5 und 6 ist wenigstens ein Keilelement 7 zwischen schrägen Anlageflächen 8, 9 dieser Zylinderköpfe 5, 6 angeordnet. Dieses ist mit Durchgangsbohrungen 10 versehen, die übereinanderliegen und deren Öffnungen 11 mit Austrittsöffnungen 12 der entsprechenden Innenbohrungen 1, 2, 3 und 4 fluchten. In Fig. 1 sind die Bohrungen 1 bis 4 mit einem Verlauf im Zylinderkopf 5 und 6 gezeigt, der als Beispiel dienen soll und die Möglichkeiten nur zum Teil veranschaulicht.

Das Keilelement 7 weist gegenüberliegende schräg verlaufende Dichtflächen 13, 14 auf, die mit den entsprechend schräg verlaufenden Anlageflächen 8, 9 der Zylinderköpfen 5, 6 erfolgt über eine Spanneinrichtung 15 16 17 18.

Die Spanneinrichtung 16 gemäß Fig. 1 umfaßt eine oder mehrere das Keilelement 7 durchsetzende Schrauben 19, die gegen einen Fixpunkt 20 gezogen sind und das Element 7 gegen die Anlageflächen 8 und 9 der Zylinderköpfe 5 und 6 ziehen.

Die Spanneinrichtung 15 gemäß Fig. 2 umfaßt einen elastischen Bügel 21 mit einem mittig angeordneten Druckzapfen 22, der von einer elastischen Hülse 23 umgeben ist. Diese stützt sich mit ihrem einen Ende 24 im Grund des Keilelements 7 und mit ihrem anderen Ende 25 am Bund 22a des Druckzapfen 22 bzw. am Bügel 21 ab. Über eine Befestigungsschraube 26 ist der Bügel 21 entweder an einem Zylinderkopf 5 oder 6 oder über zwei Befestigungsschrauben 26 und 26a an beiden Zylinderköpfen 5 und 6 befestigt. Die elastische Hülse 23 kann sich in allen Richtungen mit dem Druckzapfen 22 frei elastisch bewegen.

Der Druckzapfen 22 ist vorzugsweise mit seiner Angriffsfläche auf das Keilelement 7 so angeordnet, daß der Angriffspunkt tiefer liegt als die Austrittsöffnungen 12 der Bohrungen 1 bis 4.

Die weitere Spanneinrichtung 17 gemäß Fig. 3 besteht im wesentlichen aus einer elastischen Hülse 27, die zwischen dem Keilelement 7 und einem Kopf 28 einer Befestigungsschraube 29 angeordnet ist.

In Fig. 4 ist mit 18 eine weitere Ausführung einer Spanneinrichtung mit einer Feder 30 dargestellt, die als Tellerfeder ausgeführt und zwischen dem Schraubenkopf 28 und der Befestigungsschraube 29 und dem Keilelement 7 angeordnet ist.

Die Befestigungsschraube 29 ist am Keilelement 7 jeweils über einen Querstift 31 gehalten, was in Fig. 4 näher dargestellt ist.

Durch die Spanneinrichtung wird eine elastische Vorospannung auf das Keilelement 7 ausgeübt, um eine dichteleastische und verformungselastische Verbindung zwischen den Zylinderköpfen und dem Keilelement zu erzielen.

Das Keilelement 7 weist zur Erzielung einer elastischen Dichtheit zwischen den Anlageflächen 8, 9 an den Zylinderköpfen 5, 6 unterschiedliche Dichtelemente auf.

So ist in Fig. 5 eine elastische Dichtung 32 auf den Flächen 13 und 14 des Keilelements 7 vorgesehen, die sich anlegt. Diese elastische Schicht 32 kann z.B. über Kerbnägel 33 auf den Flächen 13, 14 durch Aufknüpfen befestigt sein, wie Fig. 7 näher zeigt. Die Kerbnägel 33 sind in den an schließenden Zylinderköpfen 5 und 6 dann in entsprechenden Einschuböffnungen 34 angeordnet. Zwischen den verschiedenen Dichteinheiten können Spalte 35 in geradliniger Form oder rund um die verschiedenen Bohrungen herum angeordnet sein.

Wie in Fig. 8 näher gezeigt, weist das Keilelement 7 in die Durchgangsbohrung 10 eingeschobene elastische Hülsen 36 auf. Diese ist im rechten Winkel zur schräg verlaufenden Flächen 13, 14 angeordnet und ragt über diese hinaus und bildet eine elastische Dichtfläche, die der Anlagefläche 8, 9 an den Zylinderköpfen 5 und 6 gegenübersteht.

Auf den Dichtflächen 13, 14 des Keilelements 7 können Anschläge 37 angeordnet sein, die eine verschleißfeste Oberfläche aufweisen und den Federweg der Hülse 36 begrenzen.

Nach Fig. 10 ist die Durchgangsbohrung 10 des Keilelements 7 mit einem durchgesteckten elastischen Rohr 38 versehen, das über das Keilelement 7 hinausragt und parallel zu den schräg verlaufenden Flächen 13, 14 des Elements 7 angeordnete elastische Anpressflächen 39 aufweisen. Auf bei diesem Keilelement 7 können Anschläge 37 zwischen den Durchgangsbohrungen 10 vorgesehen sein. Das elastische Verbindungsrohr 38 ist im Querschnitt z.B. quadratisch ausgeführt. Es kann aber auch eine andere geometrische Querschnittsform aufweisen, sollte aber eine verdrehsichere Form besitzen.

Nach einem weiteren Ausführungsbeispiel gem. Fig. 12 besteht das Keilelement 7 aus einem einteiligen elastischen Teil mit einem angeformten Hals 40, der endseitige Flansche 41 mit Stirnflächen 40a umfaßt, welche zum eigentlichen Grundkörper des Keilelements 7 über ein im Durchmesser vermindertes elastisches Halsteil 42 verbunden ist.

Gemäß der Ausführungen nach Fig. 13 ist z.B. zwischen dem Keilelement 7 und dem Zylinderkopf 5, 6 in diesem eine elastische Hülse 43 eingeschoben, die der Dichtfläche 13, 14 des Elements 7 zugerichtet ist.

Nachen Ausführungen gem. Fig. 14 umfaßt das Keilelement 7 eine koaxial zur Bohrung 10 eingepreßte elastische Hülse 44. Diese weist endseitig jeweils einen Flansch 45 und 46 auf, welche zwischen sich eine Druckfeder 47 aufnehmen, die die Flansche 45 und 46 einerseits in das Keilelement 7 und andererseits gegen die Anlageflächen 8, 9 der Zylinderköpfe 5, 6 preßt. Auch bei dieser Ausführung können Anschläge 37 vorgesehen sein, wie bei den Ausführungen z.B. nach den Fig. 5, 8 und 10, was nicht näher gezeigt ist.

## Patentansprüche

1. Mehrzylindrige Brennkraftmaschine mit Einzelzylinderköpfen (5,6), die zum Weiterleiten und zur Zu- und Abführung von verschiedenen Medien, insb. zur Düsenkühlung, Kipphebelschmierung und für Düsenlecköl, über Kanäle (10) zwischen den Einzelzylinderköpfen (5,6) miteinander verbunden sind und diese Kanäle (10) jeweils Öffnungen (11) aufweisen, die in Austrittsöffnungen (12) der Zylinderköpfe (5,6) einmünden, dadurch gekennzeichnet, daß zwischen den Austrittsöffnungen (12) von benachbarten Zylinderköpfen (5,6) jeweils ein verbindendes Keilelement (7) mit Durchgangsbohrungen (10) angeordnet ist, wobei das Keilelement (7) mit seinen gegenüberliegenden, schräg verlaufenden Dichtflächen (13, 14) zu korrespondierenden Anlageflächen (8, 9) der Zylinderköpfe (5, 6) über wenigstens eine Spanneinrichtung (15; 16; 17; 18) elastisch gehalten wird.

2. Brennkraftmaschine nach Anspruch 1, dadurch gekennzeichnet, daß die Spanneinrichtung (15) einen mit wenigstens einem Zylinderkopf (5, 6) verbundenen elastischen Bügel (21) mit einem Druckzapfen (22) umfaßt, der von einer elastischen Hülse (23) umgeben ist, die eine axiale Abstützung im Grund des Keilelements (7) und am Bund (22a) des Druckzapfens (22) aufweist (Fig. 2).

3. Brennkraftmaschine nach Anspruch 1, dadurch gekennzeichnet, daß die Spanneinrichtung (17) zwischen dem Keilelement (7) und dem Kopf (28) einer Befestigungsschraube (29) aus einer elastischen Hülse (27) besteht (Fig. 3).

4. Brennkraftmaschine nach Anspruch 1, dadurch gekennzeichnet, daß die Spanneinrichtung (18) zwischen dem Keilelement (7) und dem Kopf (28) der Befestigungsschraube (29) aus einem Tellerfederpaket (30) besteht (Fig. 4)

5. Brennkraftmaschine nach einem der vorhergehenden Ansprüche, dadurch gekennzeichnet, daß das Keilelement (7) auf der Befestigungsschraube (29) über einen Querstift (31) verliersicher gehalten ist.

6. Brennkraftmaschine nach einem der vorhergehenden Ansprüche dadurch gekennzeichnet, daß die schräg verlaufenden Dichtflächen (13, 14) des Keilelements (7) mit flächigen, die Austrittsöffnungen (12) umgebenden elastischen Dichtungen (32) verbunden sind.

7. Brennkraftmaschine nach Anspruch 6, dadurch gekennzeichnet, daß die Dichtungen (32) am Keilelement (7) auf einem oder mehreren Kerbnägeln (33) aufknüpfbar gehalten sind.

8. Brennkraftmaschine nach einem der vorhergehenden Ansprüche, dadurch gekennzeichnet, daß in der Durchgangsbohrung (10) des Keilelements (7) im rechten Winkel zur schräg verlaufenden Fläche (13, 14) jeweils eine eingeschobene elastische Hülse (36) angeordnet ist, die über die Flächen (13, 14) hinausragt und parallele Anpreßflächen (39) bildet.

9. Brennkraftmaschine nach einem der vorhergehenden Ansprüche, dadurch gekennzeichnet, daß im Keilelement (7) ein elastisches Verbindungsrohr (38) angeordnet ist, das über die schräg verlaufenden Flächen (13, 14) des Elements (7) hinausragt, zu diesen Flächen (13, 14) parallele Anpreßflächen (39) aufweist und die Durchgangsbohrung (10) bildet.

10. Brennkraftmaschine nach einem der vorhergehenden Ansprüche, dadurch gekennzeichnet, daß die schräg verlaufenden Flächen (13, 14) des Keilelements (7) mit einem oder mehreren verschleißfesten Anschlägen (37) versehen sind.

11. Brennkraftmaschine nach einem der vorhergehenden Ansprüche, dadurch gekennzeichnet, daß zwischen dem Keilelement (7) und dem Zylinderkopf (5,6) eine elastische Hülse (43) angeordnet ist, die in einer Bohrung des Zylinderkopfes (5, 6) gehalten wird und überstehend angeordnet ist (Fig. 13).

12. Brennkraftmaschine nach einem der vorhergehenden Ansprüche, dadurch gekennzeichnet, daß das Keilelement (7) aus einem elastischen Kunststoff besteht und einen angeformten Hals (40) umfaßt, der endseitig einen Flansch (41) aufweist, der mit seiner Stirnfläche (40a) dem Zylinderkopf (5, 6) zugerichtet ist (Fig. 12).

13. Brennkraftmaschine nach einem der vorhergehenden Ansprüche, dadurch gekennzeichnet, daß in einer zur Durchgangsbohrung (10) im Durchmesser größeren Bohrung des Keilelements (7) eine elastische Hülse (44) gehalten ist, die vorragend zur Dichtfläche (13, 14) angeordnet ist und eine zwischen Flanschen (45, 46) der Hülse (44) angeordnete Druckfeder (47) aufweist (Fig. 14).

14. Brennkraftmaschine nach Anspruch 13, dadurch gekennzeichnet, daß die Druckfeder (47) in einer außenliegenden Ausnehmung (48) der Hülse (44) angeordnet ist.

## Claims

1. A multi-cylinder internal combustion engine with individual cylinder heads (5, 6), which for the further conveyance, supply and discharge of various media, more particularly for nozzle cooling, rocker arm lubrication and nozzle overflow oil, are connected with one another via ducts (10) between the individual cylinder heads (5, 6) and said ducts (10) each comprise openings (11) opening into outlet openings (12) in the cylinder heads (5, 6), characterised in that arranged between the outlet openings (12) of adjacent cylinder heads (5, 6) in each case is a connecting wedge element (7) with through bores (10), the wedge element (7) being held elastically via at least one clamping device (15; 16; 17; 18) with its opposite, inclined sealing surfaces (13, 14) against corresponding bearing surfaces (8, 9) of the cylinder heads (5, 6).

2. An internal combustion engine according to claim 1, characterised in that the clamping device (15) comprises an elastic bracket (21) connected with at least one cylinder head (5, 6) and having a pressure journal (22) enclosed by an elastic sleeve (23), which is axially supported in the base of the wedge element (7) and on the collar (22a) of the pressure journal (22) (Fig. 2).

3. An internal combustion engine according to claim 1, characterised in that the clamping device (17) between the wedge element (7) and the head (28) of a securing screw (29) is formed by an elastic sleeve (27) (Fig. 3).

4. An internal combustion engine according to claim 1, characterised in that the clamping device (18) between the wedge element (7) and the head (28) of the securing screw (29) is formed by a cup spring set (30) (Fig. 4).

5. An internal combustion engine according to one of the preceding claims, characterised in that the wedge element (7) is held on the securing screw (29) and secured against loss by a crosspin (31).

6. An internal combustion engine according to one of the preceding claims, characterised in that the inclined sealing surfaces (13, 14) of the wedge element (7) are connected with planar, elastic seals (32) enclosing the outlet openings (12).

7. An internal combustion engine according to claim 6, characterised in that the seals (32) are held on the wedge element (7) so that they can be fastened onto one or more notched nails (33).

8. An internal combustion engine according to one of the preceding claims, characterised in that in the through bore (10) of the wedge element (7) an inserted elastic sleeve (36) is arranged in each case at right angles to the inclined surface (13, 14), projects beyond the surfaces (13, 14) and forms contact surfaces (39).

9. An internal combustion engine according to one of the preceding claims, characterised in that an elastic connecting tube (38) is arranged in the wedge element (7), projects beyond the inclined surfaces (13, 14) of the element (7), comprising contact surfaces (39) parallel to said surfaces (13, 14) and forms the through bore (10).

10. An internal combustion engine according to one of the preceding claims, characterised in that the inclined surfaces (13, 14) of the wedge element (7) are provided with one or more wear-resistant abutments (37).

11. An internal combustion engine according to one of the preceding claims, characterised in that arranged between the wedge element (7) and the cylinder head (5, 6) is an elastic sleeve (43), which is held in a bore in the cylinder head (5, 6) and is arranged so as to project (Fig. 13).

12. An internal combustion engine according to one of the preceding claims, characterised in that the wedge element (7) is made of elastic plastics material and comprises a formed-on neck (40) having a flange (41) at one end, the end face (40a) of said flange facing the cylinder head (5, 6) (Fig. 12).

13. An internal combustion engine according to one of the preceding claims, characterised in that an elastic sleeve (44) is held in a bore in the wedge element (7) having a greater diameter than the through bore (10), the elastic sleeve (44) projecting beyond the sealing surface (13, 14) and comprising a pressure spring (47) arranged between flanges (45, 46) of the sleeve (44) (Fig. 14).

14. An internal combustion engine according to claim 13, characterised in that the pressure spring (47) is arranged in an external recess (48) in the sleeve (44).

## Revendications

1. Moteur à combustion interne à plusieurs cylindres avec des culasses individuelles (5,6) qui sont reliées l'une à l'autre, pour la conduite et pour l'amenée et l'écoulement de différents agents, destinés en particulier au refroidissement des injecteurs et au graissage des culbuteurs, ainsi que pour l'huile de fuite des injecteurs, par des canaux (10) prévus entre les culasses individuelles (5,6), canaux (10) qui présentent des ouvertures respectives (11) débouchant sur des ouvertures de sortie (12) des culasses (5,6), moteur caractérisé en ce qu'entre les ouverture de sortie (12) de culasses voisines (5,6), il est prévu un élément de jonction en coin (7) présentant des passages (10), l'élément en coin (7) étant maintenu élastiquement, par ses faces d'étanchéité opposées (13,14), d'allure en oblique, en direction de faces d'appui correspondantes (8,9) des culasses (5,6) par au moins un dispositif de serrage (15; 16; 17; 18).

2. Moteur à combustion interne suivant la revendication 1, caractérisé en ce que le dispositif de serrage (15) comporte un étrier élastique (21) relié à au moins une culasse (5,6) et muni d'un élément en tronc de cône (22) qui est entouré d'un manchon élastique (23) prenant appui dans le sens axial au fond de l'élément en coin (7) et sur le collet (22a) de l'élément en tronc de cône (22) (figure 2).

3. Moteur à combustion interne suivant la revendication 1, caractérisé en ce que le dispositif de serrage (17) prévu entre l'élément en coin (7) et la tête (28) d'une vis de fixation (29), est constitué par un manchon élastique (27) (figure 3).

4. Moteur à combustion interne suivant la revendication 1, caractérisé en ce que le dispositif de serrage (18) prévu entre l'élément en coin (7) et la tête (28) de la vis de fixation (29) est constitué par un paquet de ressorts Belleville (30) (figure 4).

5. Moteur à combustion interne suivant l'une quelconque des revendications précédentes, caractérisé en ce que l'élément en coin (7) est maintenu de façon sûre sur la vis de fixation (29) par une goupille transversale (31) de manière à ne pouvoir s'en détacher.

6. Moteur à combustion interne suivant l'une quelconque des revendications précédentes, caractérisé en ce que les faces d'étanchéité d'allure oblique (13,14) de l'élément en coin (7) sont munies de garnitures d'étanchéité élastiques plates y fixées (32) qui entourent les ouvertures de sortie (12).

7. Moteur à combustion interne suivant la revendication 6, caractérisé en ce que les garnitures d'étanchéité (32) prévues à l'élément en coin (7) sont maintenues de façon défaisable sur un ou plusieurs clous cannelés (33).

8. Moteur à combustion interne suivant l'une quelconque des revendications précédentes, caractérisé en ce que dans la passage (10) de l'élément en coin (7), il est prévu, à angle droit par rapport à chacune des faces d'allure oblique correspondante (13,14) un manchon élastique y glissé (36), les manchons élastiques dépassant les faces (13,14) et présentant des faces d'application par pression (39) parallèles à ces faces.

9. Moteur à combustion interne suivant l'une quelconque des revendications précédentes, caractérisé en ce que dans l'élément en coin (7), il est prévu un élément de liaison élastique tubulaire (38) qui dépasse les faces d'allure en oblique (13,14) de l'élément en coin (7), présente des faces d'application par pression (39) parallèles à ces faces (13,14) et forme le passage (10).

10. Moteur à combustion interne suivant l'une quelconque des revendications précédentes, caractérisé en ce que les faces d'allure en oblique (13,14) de l'élément en coin (7) sont munies d'un ou de plusieurs revêtements d'arrêt (37) présentant de la résistance à l'usure.

11. Moteur à combustion interne suivant l'une quelconque des revendications précédentes, caractérisé en ce que entre l'élément en coin (7) et la culasse (5,6), il est prévu un manchon élastique (43) qui est maintenu dans un passage de la culasse (5,6) et qui fait saillie (figure 13).

12. Moteur à combustion interne suivant l'une quelconque des revendications précédentes, caractérisé en ce que l'élément en coin (7) est fait d'une matière synthétique élastique et comporte un collet venu de moulage (40) qui présente aux côtés d'extrémités une bride (41), laquelle est dirigée par sa face d'extrémité (40a) vers la culasse (5,6) (figure 12).

13. Moteur à combustion interne suivant l'une quelconque des revendications précédentes, caractérisé en ce que dans un passage de l'élément en coin (7), passage de diamètre supérieur à celui du passage traversant (10), est maintenu un manchon élastique (44) qui est monté de façon à faire saillie par rapport à la face d'étanchéité (13,14) et qui contient un ressort de pression (47) prévu entre ses brides (45,46) (figure 14).

14. Moteur à combustion interne suivant la revendication 13, caractérisé en ce que le ressort de pression (47) est monté dans un évidement externe (48) du manchon (44).
